# FASCICULE DE BREVET EUROPEEN

(11) **EP 0 372 142 B1**
(45) Date de publication et mention de la délivrance du brevet: **25.05.1994**
(21) Numéro de dépôt: 88403077.6
(22) Date de dépôt: 06.12.1988
(51) Int. Cl.: H01H 71/74, H01H 37/12

(54) **Appareil de protection électrique ayant un dispositif de blockage de la vis de réglage de la bilame d'un mécanisme de disjonction thermique monté dans un boîtier**
Elektrische Schutzvorrichtung mit einer Feststellvorrichtung der Einstellschraube des Bimetalls für einen thermischen Schutzschalter, der in einem Gehäuse eingesetzt ist.
Device for electrical protection comprising clamping means of a calibrating srew for the bimetal element of a thermal circuit breaker in a box.

(43) Date de publication de la demande: 13.06.1990
(73) Titulaire: HAGER ELECTRO S.A., F-67210 Obernai (FR)
(72) Inventeur: Roiatti, Jean-Marie, F-67230 Benfeld (FR)
(74) Mandataire: Bernasconi, Jean

(56) Documents cités:
- EP-A- 0 003 497
- DE-B- 2 145 539
- FR-A- 1 410 123
- FR-E- 43 442
- GB-A- 2 071 913

## Description

La présente invention a trait à un appareil de protection électrique comportant un dispositif de blocage de la vis de réglage de la bilame du mécanisme de disjonction thermique monté dans le boîtier de l'appareil de protection électrique.

Le blocage de la vis de réglage de la bilame est habituellement assuré par de la résine ou du vernis que l'on introduit, à l'aide d'un doseur, dans le trou du boîtier contenant la vis de réglage de façon que la résine ou le vernis atteigne le chevauchement des filetages de la vis et de l'élément taraudé et ceci en quantité suffisante pour assurer le blocage de façon définitive. Ce procédé ne présente cependant pas une fiabilité très élevée

En outre, le temps de séchage est plus ou moins long et, tout au long de celui-ci une constante immobilité est exigée, ce qui complique l'opération.

Ces difficultés rendent le résultat aléatoire et il n'est pas rare de constater un défaut de blocage pour l'un des motifs énoncés ci-dessus.

La présente invention a pour but de remédier à ces inconvénients, en proposant un dispositif de blocage de la vis de réglage de la bilame qui permet un blocage instantané, sûr et définitif de la vis de réglage, une fois le réglage effectué.

Un autre objectif de l'invention est de fournir un dispositif qui soit facile à mettre en oeuvre et peu onéreux.

La présente invention a pour objet un appareil de protection électrique ayant un boîtier, un mécanisme de disjonction thermique qui est monté dans le boîtier et qui, comprend une bilame munie d'une vis de réglage accessible de l'extérieur de l'appareil par un trou du boîtier dans lequel la vis peut être tournée dans un sens ou dans l'autre par rapport à un élément taraudé complémentaire immobile, dans lequel la vis est engagée, et un dispositif de blocage de la vis, caractérisé en ce que le dispositif de blocage comprend un clip agencé de manière à venir s'immobiliser dans le trou du boîtier et à empêcher tout mouvement de la vis de réglage.

De préférence, le clip selon l'invention comporte des moyens de serrage de la vis et, en particulier, le clip est serré contre la vis par effet de rampe sur les parois du trou du boîtier.

Dans un mode de réalisation préféré, le clip possède une surface de contact pour la vis, présentant une succession de reliefs et de gorges dont le pas est sensiblement identique à celui du filetage de la vis. Cet agencement optimise le serrage.

Eventuellement, le clip peut présenter des moyens d'encliquetage dans le trou du boîtier, pour empêcher son retrait.

Afin d'empêcher tout mouvement de rotation du clip dans le trou du boîtier, le clip et le trou du boîtier présentent, de préférence, des moyens complémentaires pour assurer un blocage de forme du clip.

Dans le mode de réalisation préféré de l'invention, le clip a sensiblement une forme en "U" et les branches du "U" présentent une section rectangulaire.

Eventuellement, les branches du clip peuvent comporter, tournées vers l'extérieur, des butées d'encliquetage destinées à coopérer avec des reliefs du trou pour empêcher le retrait du clip.

L' extrémité libre des branches du clip comporte, de préférence, un chanfrein destiné à coopérer avec le relief du trou pour assurer le serrage de la vis par effet de rampe.

D'autres avantages et caractéristiques facultatives de l'invention apparaîtront à la lecture de la description suivante, faite à titre d'exemple non limitatif et se référant au dessin annexé dans lequel :
la figure 1 représente une vue en perspective d'un clip selon l'invention,
la figure 2 représente une vue en coupe montrant le clip selon la figure 1 en place dans le trou du boîtier,
la figure 3 représente une vue en coupe prise dans un plan orthogonal par rapport à celui de la figure 2.

On se reporte à la figure 1, qui présente une vue en perspective d'un clip 1 selon l'invention.

Le clip 1 comporte une base parallélépipédique 2 à partir de laquelle s'étendent deux branches 3 symétriques et parallèles entre elles, laissant subsister deux zones latérales 4 et une zone centrale 5 sur la face, de la base parallélépipédique 2, qui les porte. Les branches 3 comportent, à distance de la base parallélépipédique 2, une partie en saillie ou butée 6 munie d'une face 7 parallèle à et en regard de la zone latérale 4 correspondante et d'une face inclinée 8 tournée sensiblement à l'opposé de ladite zone latérale 4. Les parties en saillie 6 s'étendent sur toute la largeur des branches 3, les faces parallèles 7 présentant une surface inférieure à celle des zones latérales 4.

Les branches 3 présentent ensuite une section 9 munie d'une succession de reliefs et de gorges, les sections 9 des deux branches 3 étant en regard l'une de l'autre. Le pas de cette succession de reliefs et de gorges est sensiblement identique à celui du filetage de la vis de réglage 10 (voir figures 2 et 3).

Les branches comportent, à leur extrémité libre 11, un chanfrein 12 qui fait un angle obtus avec la face extérieure de ladite branche.

Les figures 2 et 3 sont des vues partielles du boîtier d'un appareil de protection électrique muni du dispositif de blocage selon l'invention.

Le trou du boîtier 13 est délimité par deux parois planes 14 qui sont parallèles au fond 15 du boîtier 13 et par deux parois 16 qui sont symétriques et perpendiculaires aux faces 14 et présentent des reliefs.

Les parois 14, 16 s'étendent de l'embouchure 17 du trou vers un logement 18 qui reçoit, de façon immobile en rotation et en translation, un écrou 19 dans lequel vient se loger la vis de réglage 10 destinée au réglage de la bilame du mécanisme de disjonction thermique.

L'embouchure 17 a la forme d'un parallélépipède dont les grands côtés sont orientés parallèlement au fond 15 du boîtier. Les parois 16 comprennent ensuite un relief 20 muni, du côté de l'embouchure 17, d'un chanfrein 21. Le relief 20 se prolonge par un renforcement 22 qui est muni, à l'opposé dudit relief 20, d'un chanfrein 23 s'étendant au-delà dudit relief, vers le plan médian du boîtier perpendiculaire au fond 15 du boîtier. Les parois 16 présentent ensuite une partie plane 24 parallèle audit plan, puis un relief à rampe 25 et débouchent ensuite dans le logement 18 de l'écrou 19.

Lorsque le clip 1 est en place dans le trou du boîtier, la base parallélépipédique 2 est entièrement contenue dans l'embouchure 17. Les butées 6, par leurs faces 7, sont en appui contre le relief 20 correspondant. Cet agencement empêche tout retrait du clip hors du trou du boîtier. D'autre part, la portion des branches 3 situées au-delà des butées 6 s'étend sensiblement au voisinage de la partie plane 24, la succession de reliefs et de gorges étant appliquée contre le filetage de la vis de reglage 10 et l'extrémité des branches 3 étant courbée en direction de la vis de réglage 10 sous l'action de la rampe 25.

On comprend que, lors de l'introduction du clip 1 dans le trou du boîtier, les faces inclinées 8 des butées 6 vont venir en pression sur le chanfrein des reliefs 20 et l'inclinaison complémentaire de ces surfaces va permettre l'introduction à force des butées 6 au-delà du relief 20 correspondant. D'autre part, les chanfreins 12 des extrémités 11 des branches 3 du clip viennent au contact du relief à rampe 25 du trou et, sous la pression d'introduction, l'effet de rampe se produit, appliquant fortement la succession de reliefs et de gorges sur le filetage de la vis de réglage.

L'encliquetage et l'effet de rampe se produisent de préférence de façon concomitante.

Enfin, on comprend que le blocage de forme du clip dans le trou du boîtier est assuré par la conformation du clip et du trou du boîtier.

## Revendications

1. Appareil de protection électrique ayant un boîtier (13), un mécanisme de disjonction thermique qui est monté dans le boîtier (13) et qui comprend une bilame munie d'une vis de réglage (10) accessible de l'extérieur de l'appareil par un trou du boîtier dans lequel la vis (10) peut être tournée dans un sens ou dans l'autre par rapport à un élément taraudé complémentaire (19), immobile, dans lequel la vis (10) est engagée, et un dispositif de blocage de la vis (10), caractérisé en ce que le dispositif de blocage comprend un clip (1) agencé de manière à venir s'immobiliser dans le trou du boîtier et à empêcher tout mouvement de la vis de réglage (10).

2. Appareil selon la revendication 1, caractérisé en ce que le clip (1) comporte des moyens de serrage de la vis.

3. Appareil selon la revendication 2, caractérisé en ce que le clip (1) est serré contre la vis (10) par effet de rampe sur les parois du trou du boîtier.

4. Appareil selon la revendication 2 ou 3, caractérisé en ce que le clip (1) possède une surface de contact (9) pour la vis (10), présentant une succession de reliefs et de gorges dont le pas est sensiblement identique à celui du filetage de la vis (10).

5. Appareil selon l'une des revendications précédentes, caractérisé en ce que le clip (1) présente des moyens d'encliquetage (6) dans le trou du boîtier, pour empêcher son retrait.

6. Appareil selon l'une des revendications précédentes, caractérisé en ce que le clip (1) et le trou du boîtier présentent des moyens complémentaires pour assurer un blocage de forme du clip (1) contre un mouvement de rotation.

7. Appareil selon l'une des revendications précédentes, caractérisé en ce que le clip (1) a sensiblement une forme en "U" et les branches (3) du "U" présentent une section rectangulaire.

8. Appareil selon les revendications 5 et 7, caractérisé en ce que les branches (3) du clip (1) comportent, tournées vers l'extérieur du "U", des butées d'encliquetage (6) destinées à coopérer avec des reliefs (20) du trou pour empêcher le retrait du clip (1).

9. Appareil selon les revendications 3 et 7, caractérisé en ce que l'extrémité libre des branches (3) du clip comporte un chanfrein (12) destiné à coopérer avec un relief (25) du trou pour assurer le serrage de la vis (10) par effet de rampe.

## Claims

1. An electrical safety device comprising a casing (13), a heat-responsive circuit-breaking mechanism mounted in the casing (13) and comprising a setscrew (10) accessible from outside the device through a hole in the casing in which the screw (10) can be turned in one direction or the other in relation to a complementary screw threaded element (19) which is immobile and in which the screw (10) is engaged, and a device for locking the screw (10), characterised in that the locking device comprises a clip (1) arranged so that it becomes stationary in the hole in the casing and prevents any movement of the setscrew (10).

2. A device according to claim 1, characterised in that the clip (1) comprises means for clamping the screw.

3. A device according to claim 2, characterised in that the clip (1) is clamped against the screw (10) by ramp effect on the walls of the hole in the casing.

4. A device according to claim 2 or 3, characterised in that the clip (1) has a contact surface (9) for the screw (10) comprising a succession of release and grooves the pitch of which is substantially identical to that of the thread on the screw (10).

5. A device according to one of the preceding claims, characterised in that the clip (1) comprises means (6) for snap-action engagement in the hole in the casing in order to prevent its withdrawal.

6. A device according to one of the preceding claims, characterised in that the clip (1) and the hole in the casing comprise complementary means in order to ensure form locking of the clip (1) to prevent rotary movement.

7. A device according to one of the preceding claims, characterised in that the clip (1) is substantially "U"-shaped and in that the arms (3) of the "U" have a rectangular cross-section.

8. A device according to claims 5 and 7, characterised in that the arms (3) of the clip (1) comprise, directed towards the outside of the "U", clip stop abutments (6) intended to co-operate with the reliefs (20) in the hole in order to prevent withdrawal of the clip (1).

9. A device according to claims 3 and 7, characterised in that the free end of the arms (3) of the clip comprises a chamfer (12) intended to co-operate with a relief (25) in the hole in order to ensure clamping of the screw (10) by ramp effect.

## Patentansprüche

1. Elektrische Schutzvorrichtung mit einem Gehäuse (13), mit einem thermischen Schutzschalter, der in dem Gehäuse (13) eingesetzt ist und der ein Bimetall umfaßt, das mit einer Einstellschraube (10) versehen ist, die von außerhalb der Vorrichtung durch ein Loch im Gehäuse zugänglich ist, in welchem die Schraube (10) in die eine oder andere Richtung in bezug auf ein entsprechendes, unbewegliches Element (19) mit Innengewinde gedreht werden kann, in das die Schraube (10) eingesetzt ist, und mit einer Feststellvorrichtung der Schraube (10), **dadurch gekennzeichnet,** daß die Feststellvorrichtung eine Steckklemme (1) enthält, die angeordnet ist, um im Loch des Gehäuses festgesetzt zu werden, und um jede Bewegung der Einstellschraube (10) zu verhindern.

2. Vorrichtung nach Anspruch 1, dadurch gekennzeichnet, daß die Steckklemme (1) Mittel zum Festklemmen der Schraube enthält.

3. Vorrichtung nach Anspruch 2, dadurch gekennzeichnet, daß die Steckklemme (1) gegen die Schraube (10) durch die Wirkung einer schiefen Ebene an der Wand des Loches im Gehäuse festgesetzt wird.

4. Vorrichtung nach Anspruch 2 oder 3, dadurch gekennzeichnet, daß die Steckklemme (1) für die Schraube (10) eine Kontaktfläche (8) mit einer Folge von Erhebungen und Vertiefungen aufweist, deren Teilung annähernd identisch mit der des Gewinde der Schraube (10) ist.

5. Vorrichtung nach einem der vorhergehenden Ansprüche, dadurch gekennzeichnet, daß die Steckklemme (1) Mittel (6) zum Einrasten in das Loch im Gehäuse aufweist, die das Herausziehen der Steckklemme verhindern.

6. Vorrichtung nach einem der vorhergehenden Ansprüche, dadurch gekennzeichnet, daß die Steckklemme (1) und das Gehäuseloch sich ergänzende Mittel aufweisen, die durch ihre Form ein Feststellen der Steckklemme (1) gegen eine Drehbewegung gewährleisten.

7. Vorrichtung nach einem der vorhergehenden Ansprüche, dadurch gekennzeichnet, daß die Steckklemme (1) annähernd die Form eines "U" aufweist, und daß die Schenkel (3) des "U" einen rechteckigen Querschnitt aufweisen.

8. Vorrichtung nach Anspruch 5 und 7, dadurch gekennzeichnet, daß die Schenkel (3) der Steckklemme (1) nach der Aussenseite des "U" gerichtete Einrastanschläge (6) aufweisen, die mit Erhebungen (20) des Loches zusammenwirken, um ein Herausziehen der Steckklemme (1) zu verhindern.

9. Vorrichtung nach Anspruch 3 und 7, dadurch gekennzeichnet, daß das freie Ende der Schenkel (3) der Steckklemme eine Abschrägung (12) aufweist, die mit einer Erhebung (25) des Loches zusammenwirkt, um das Festklemmen der Schraube (10) durch die Wirkung der schiefen Ebene zu gewährleisten.
